# EUROPÄISCHE PATENTSCHRIFT

(11) **EP 0 726 823 B1**
(45) Veröffentlichungstag und Bekanntmachung des Hinweises auf die Patenterteilung: **28.06.2000**
(21) Anmeldenummer: 95900062.1
(22) Anmeldetag: 03.11.1994
(51) Int. Cl.: B21D 26/02

(54) **VERFAHREN ZUM INNENHOCHDRUCK-UMFORMEN VON HOHLEN, ABGESETZTEN WELLEN AUS KALTUMFORMBAREM METALL**
PROCESS FOR FORMING HOLLOW STEPPED SHAFTS OF COLD-FORMABLE METAL BY INTERNAL HIGH PRESSURE
PROCEDE POUR LE FORMAGE PAR HAUTE PRESSION INTERNE D'ARBRES CREUX ETAGES EN METAL FACONNABLE A FROID

(30) Priorität: 03.11.1993 DE 4337517
(43) Veröffentlichungstag der Anmeldung: 21.08.1996
(73) Patentinhaber: Magna IHV Gesellschaft für Innenhochdruckverfahren MBH, 73441 Bopfingen (DE); Weber, Georg, D-73466 Lauchheim/Röttingen (DE)
(72) Erfinder: Klaas, Friedrich, 73432 Aalen (DE); Bögel, Helmut, 73431 Aalen (DE); Weber, Georg, 73466 Lauchheim/Röttingen (DE)
(74) Vertreter: Winter, Brandl, Fürniss, Hübner, Röss, Kaiser, Polte Partnerschaft
(86) Internationale Anmeldenummer: DE9401300
(87) Internationale Veröffentlichungsnummer: WO9512466

(56) Entgegenhaltungen:
- EP-A- 0 497 438
- GB-A- 947 546
- GB-A- 2 057 322
- SU-A- 1 148 663
- US-A- 4 730 474

## Beschreibung

Die Erfindung betrifft ein Verfahren zum Innenhochdruck-Umformen von hohlen abgesetzten Wellen aus kaltumformbarem Metall nach dem Oberbegriff des Anspruches 1, wie es beispielsweise aus der EP-A- 0497 438 bekannt ist.

Allgemein wird beim Innenhochdruck-Umformen ein Rohrabschnitt mit gerader oder nicht gerader Längsachse durch gleichzeitige Wirkung von Innendruck Pi und Axialkraft Pa umgeformt. Einige Innenhochdruck-Umformverfahren sind z.B. im Tagungsband des 14. Umformtechnischen Kolloquiums in Hannover 1993 auf S. 9 genauer beschrieben.

Das Innenhochdruck-Umformen üblicher hohlwellenförmiger Werkstücke erfolgt üblicherweise entsprechend Fig. 1 und 2 in zwei Umformphasen. Nach dem Füllen der Rohre erfolgt zuerst das Aufweiten. Hier gelten die Gesetzmäßigkeiten der freien, d.h. Werkzeugungebundenen Aufweitung. Die Rohroberfläche ist gewölbt, der am Ende dieser ersten Umformphase entstehende Kontakt zwischen Werkstück und Werkzeug erstreckt sich zunächst nur über einen Teilbereich der Werkstückfläche. In der weiteren Umformphase wird das Werkstück durch Kalibrieren zur vollständigen Anlage an die Innenform des Formwerkzeug gebracht. Der Wanddickenverlauf im Längsschnitt von Hohlwellen, die auf diese Weise erzeugt wurden, liegt in der Regel bei ca. 15% von der Ausgangswanddicke So der Rohrabschnitte (Fig. 3). Der Wanddickenverlauf ist in erster Linie abhängig von der Dehnungs fähigkeit der Rohrmaterialien. Die freie Aufweitlänge bzw. Knickgrenze beträgt bei den bislang bekannten Innenhochdruck-Umformverfahren max. 2xdo, wobei do der Durchmesser der Ausgangsrohres ist.

Das Dokument US-A-4,730,474 offenbart ein Verfahren zum Abbauen von Restspannungen in einem Metallrohr. Hierzu wird ein Rohr durch Aufbringen einer axialen Drucklast in Längsachsenrichtung verformt, wobei ein gegenüber dem Innenhochdruck beim Umformen verringerter Druck eines Fluids im Inneren des Metallrohrs aufgebracht wird, um die Reibung zwischen dem Umformwerkzeug und der Außenfläche des Rohres zu verringern.

Die europäische Patentanmeldung EP-A 497 438 offenbart ferner ein Verfahren und eine Vorrichtung zum hydraulischen Aufweiten von rohrförmigen, hohlen Profilen. Hierbei wird ein bereitgestelltes Rohr mit Fluid gefüllt und abgedichtet. Durch dieses Fluid wird ein geeigneter Innenhochdruck zum Aufweiten des Rohrabschnitts aufgebracht, wobei gesteuert bewegbare Innenwerkzeuge zum Aufbringen einer Abstützkraft auf den aufzuweitenden Rohrabschnitt vorgesehen sind. Gemäß der Lehre dieses Dokuments werden die Innenwerkzeuge nach Überschreiten der Fließgrenze des Materials gesteuert nach außen bewegt.

Die Aufgabe der vorliegenden Erfindung liegt darin, ein verbessertes Innenhochdruck-Umformverfahrens zu schaffen, das es erlaubt, anspruchsvolle Hohlwellen herzustellen.

Die Aufgabe wird erfindungsgemäß durch das Verfahren gemäß Patentanspruch 1 gelöst.

Das erfindungsgemäße Verfahren eignet sich insbesondere für solche Hohlwellen, wie sie z.B. in der Anmeldung DE 40 07 284 A1 beschrieben sind. Hier handelt es sich z.B. um Antriebswellen eines Kraftfahrzeugs mit einem mittleren Rohrbereich größeren Außendurchmesser mit dünner Wandstärke und beiderseitig ausgebildeten Endbereichen mit dicker Wandstärke. Die Wanddickenunterschiede an diesen Wellen und die freie Aufweitlänge übersteigen die bislang beim Innenhochdruckumformen bekannten Verfahrensgrenzen um ein Vielfaches.

Durch das erfindungsgemäße Verfahren werden u.a. folgende Vorteile erzielt:
1. Herstellung von Hohlwellen mit Wanddickenverlauf im Längsschnitt mit Wanddickenunterschieden von weit mehr als 15% bezogen auf Sₒ.
2. Herstellung von Hohlwellen mit einer Aufweitlänge von weit mehr als 2xdo.

Nachfolgend wird das erfindungsgemäße Verfahren anhand der Zeichnung näher erläutert. Dabei zeigt:
- Fig. 1: ein schematisches Innenhochdruckverfahren;
- Fig. 2: eine Folge von Verfahrensschritten zur Herstellung eines teilweise aufgeweiteten Rohrs
- Fig. 3: den Wanddickenverlauf eines aufgeweiteten Rohrs,
- Fig. 4: ein Beispiel eines erfindungsgemäß hergestellten Gegenstandes und
- Fig. 5: schematisch einen anschließenden Verfahrensschritt.

Wie insbesondere aus Fig. 2 ersichtlich, wird ein Verfahrensprodukt gemäß Fig. 4 dadurch herstellt, daß zunächst das Rohr mit einen Fluid, das auch ein Gas oder eine hochflüchtige Flüssigkeit sein kann, gefüllt. Anschließend erfolgt das Aufweiten durch Abdichten der Rohrenden in an sich bekannter Weise und Aufbringen eines Innenhochdrucks. Nach dem Aufweiten in Phase 1 und Kalibrieren des Hohlkörpers in Phase 2 wird in Phase 3 der hohe Kalibrierdruck aufrechterhalten bzw. noch gesteigert.

Erfindungsgemäß wird nun, wie insbesondere aus Fig. 5 ersichtlich, ein Aufstauchen des geformten langen Rohrs durchgeführt.

Der erste Teil der Aufgabe wird dadurch gelöst, daß den zwei Umformphasen eine dritte entsprechend Fig. S hinzugefügt wird. Nach dem Aufweiten in Phase 1 und Kalibrieren in Phase 2 wird in Phase 3 der hohe Kalibrierdruck aufrechterhalten bzw. noch gesteigert. Dieser hohe Innendruck ermöglicht ein Aufeinanderzuschieben der Rohrenden ohne Faltenbildung in der Rohrwand. Es erfolgt zwangsläufig ein Auf stauchen der Wand der Werkstücke im Aufnehmerbereich um nahezu beliebige Beträge. Ein solcher Vorgang läßt sich durch entsprechende Steuerungstechnik der Umformmaschine realisieren. Eine geeignete Rohrwanddicke So muß gewählt werden, um die optimale Wanddickenabstufung des dünneren Aufweitbereiches und des dicken Endbereichs zu erzielen.

Der zweite Teil der Aufgabe wird durch werkzeugtechnische Maßnahmen gelöst (Fig. 6). Abstützelemente im Werkzeug, die auch gefedert sein können, verhindern das Ausknicken der langen Rohrwellen. Je nach Länge der Rohrwellen müssen ein oder mehrere Elemente in Werkzeug-Längsrichtung angeordnet werden.

## Patentansprüche

1. Verfahren zum Innenhochdruck-Umformen von hohlen abgesetzten Körpern aus kaltumformbarem Metall, mit den folgenden Schritten:
a) Einfügen eines Rohrausgangsteils mit einer vorbestimmten Wanddicke (So) in ein Werkzeug, welches mit Innenwerkzeugen zum Abstützen des umzuformenden Rohrausgangsteils versehen ist,
b) Abdichten des auf zuweitenden Rohrabschnitts;
c) Füllen des Rohrausgangsteils mit Fluid;
d) Aufbringen eines zum Aufweiten des Rohrabschnitts geeigneten Innenhochdrucks;
e) Kalibrieren des Werkstücks durch Aufbringen eines hohen Kalibrierdrucks;
dadurch gekennzeichnet, daß
zum Ausbilden von hohlen Wellen mit einem auf bis zu zwei mal dem Durchmesser des Endabschnitts aufgeweiteten inneren Abschnitt
die folgenden Schritte vorgesehen sind:
f) Aufrechterhalten oder Erhöhen des Kalibrierdrucks unter Anstauchen des Rohrs in Längsachsenrichtung, und dadurch
g) Erhöhen der Wanddicke des Rohres zumindest an gegenüberliegenden Seiten des auf geweiteten Rohrabschnitts derart, daß sie größer als die Wanddicke (So) des Rohrausgangsteils wird.

2. Verfahren nach Anspruch 1, dadurch gekennzeichnet, daß die Innenwerkzeuge gefederte Werkzeuge sind.

## Claims

1. Process for forming hollow stepped bodies of cold-formable metal by internal high pressure, having the following steps:
a) inserting a tube blank of a predetermined wall thickness (So) into a tool which is provided with internal tools for supporting the tube blank to be formed;
b) sealing off the tube portion to be expanded;
c) filling the tube blank with fluid;
d) applying an internal high pressure suitable for expanding the tube portion;
e) calibrating the workpiece by applying a high calibrating pressure;
characterized in that,
for forming hollow shafts with an inner portion expanded to up to twice the diameter of the end portion,
the following steps are provided:
f) maintaining or increasing the calibrating pressure while upsetting the tube in the direction of the longitudinal axis, and thereby
g) increasing the wall thickness of the tube, at least on opposite sides of the expanded tube portion, in such a way that it becomes greater than the wall thickness (So) of the tube blank.

2. Process according to Claim 1, characterized in that the internal tools are sprung tools.

## Revendications

1. Procédé de formage sous haute pression interne de corps étagés creux formés d'un métal déformable à froid, comportant les étapes suivantes:
a) insertion d'une pièce tubulaire de départ possédant une épaisseur de paroi prédéterminée (So) dans un outil, qui comporte des outils intérieurs servant à supporter la pièce tubulaire de départ à mettre en forme;
b) fermeture étanche du tronçon de tube à élargir;
c) remplissage de la pièce tubulaire de départ avec un fluide;
d) application d'une pression interne élevée convenant pour l'élargissement du tronçon du tube ;
e) calibrage de la pièce à traiter par application d'une pression de calibrage intense;
caractérisé en ce que
pour la formation d'arbres creux possédant un tronçon intérieur élargi jusqu'à deux fois le diamètre du tronçon d'extrémité
on prévoit les étapes suivantes:
f) maintien ou accroissement de la pression de calibrage moyennant un refoulement du tube dans la direction de l'axe longitudinal, et de ce fait,
g) augmentation de l'épaisseur de la paroi du tube au moins sur les côtés opposés du tronçon élargi du tube de manière qu'elle soit supérieure à l'épaisseur (So) de la paroi de la pièce tubulaire de départ.

2. Procédé selon la revendication 1, caractérisé en ce que les outils inernes sont des outils suspendus sur ressort.
